# EUROPÄISCHE PATENTSCHRIFT

(11) **EP 0 510 233 B1**
(45) Veröffentlichungstag und Bekanntmachung des Hinweises auf die Patenterteilung: **07.07.1993**
(21) Anmeldenummer: 91106780.9
(22) Anmeldetag: 26.04.1991
(51) Int. Cl.: H01R 39/04, H01R 43/08

(54) **Kommutator mit in einem Kunststofftragkörper verankerten Lamellen**
Commutator with embedded segments in plastic support
Segments de commutateur ancrés dans un support plastique

(43) Veröffentlichungstag der Anmeldung: 28.10.1992
(73) Patentinhaber: SIEMENS AKTIENGESELLSCHAFT, 80333 München (DE)
(72) Erfinder: Schmidt, Helmut, W-8701 Reichenberg (DE)

(56) Entgegenhaltungen:
- EP-A- 0 208 005
- EP-A- 0 247 221
- DE-U- 1 939 200
- FR-A- 1 200 418

## Beschreibung

Die Erfindung bezieht sich auf einen Kommutator mit in einem Kunststofftragkörper verankerten Lamellen gemäß Oberbegriff des Anspruchs 1; ein derartiger Kommutator ist aus der DE-U-1 939 200 bekannt.

Bei der Herstellung derartiger bekannter Kommutatoren wird die von der Bürste beschliffene Lamellenfläche aus einem gerollten Kupferband oder einem Kupferrohr hergestellt, das als zunächst zusammenhängendes einstückiges Kupferbauteil an seiner radialen Außenfläche die Bürstengleitflächen mit an einer Stirnseite axial endseitigen Verlängerungen für die Wicklungsdrähte der Kommutatorwicklung aufnehmende Haken und an seiner radialen Innenseite unterhalb der Bürstengleitflächen axial verlaufende Rippen aufweist, aus denen die Lamellenfortsätze herausgeschält und aufeinander abgebogen sind. Aus der zunächst einstückigen Kupferfläche werden nach deren Auf- bzw. Einspritzen in den Kunststofftragkörper die Verbindungsstücke zwischen den einzelnen Lamellen aus der einstückigen Kupferfläche herausgeschlitzt, so daß die Lamellen gegeneinander in isoliertem Abstand über der Umfangsfläche des Kunststofftragkörpers angeordnet und gehalten sind.

Die in gegenseitiger Spreizstellung herausgeschälten und aufeinander zu abgebogenen Lamellenfortsätze einer Lamelle sind im bekannten Fall tangential mittig und insgesamt axial fluchtend hintereinander angeordnet und im wesentlichen rein radial abgebogen; die derart auf die Lamellenfortsätze nach dem Erhärten der Kunststoffumspritzung wirkende Verankerungskraft wirkt somit im wesentlichen in Längsrichtung der Lamelle, da der Kunststoff nach dem Spritzen sich zusammenzieht und sich dabei in die keilförmig zur Lamelle auflaufenden Verankerungen einschnürt.

Durch Schwindung und Nachschwindung der Kunststoffumspritzung der Lamellenfortsätze sowie durch zeitlich verschiedene Wärmeausdehnung des Kunststoffmaterials des Kunststofftragkörpers einerseits bzw. des Kupfermaterials der Lamellen andererseits können zwischen den Lamellenverankerungen und dem umgebenden Kunststoff des Kunststofftragkörpers Ablösungen entstehen, die zu Schrägstand der Lamellen bzw. zu Lamellensprüngen der Bürste beim Beschleifen der Bürstengleitflächen derartiger Lamellen führen; dadurch entstehen ein verstärkter Abbrand der Kohlebürsten sowie eine rapide Verschlechterung der Kommutatorrundheit, was insgesamt zu einer erheblich größeren Kohlebürstenabnutzung und zu zusätzlicher Geräuschentwicklung Anlaß gibt.

Durch die EP-A1-0 247 221 ist ein Kommutator mit einzeln als Profil-Halbzeug gestanzten und dann in eine Kunststoff-Isoliermasse eingepreßten Kommutatorlamellen-Abschnitten bekannt, wobei zur besseren Verankerung an die Unterseite der Kommutatorlamellen-Abschnitte tangential mittig axial fluchtende Blöcke mit einer solchen Formgebung angestanzt sind, daß sie als gekrümmte Innenfahnen zur einen oder anderen Seite die benachbarte Lamelle hintergreifen.

Der Erfindung liegt die Aufgabe zugrunde, trotz unterschiedlicher Wärmespannungen im Kupfermaterial der Lamellen einerseits und im Kunststoffmaterial des Tragkörpers andererseits und unter Berücksichtigung der unvermeidlichen Schwindung des Kunststoffmaterials einen Lamellenschrägstand und Lamellensprünge der die Lamellen beschleifenden Bürsten vermeiden und durch nur sehr geringe Rundlaufabweichungen der Bürstengleitflächen der Lamellen insgesamt einen ruhigeren Bürstenlauf und geringeren Bürstenverschleiß gewährleisten zu können.

Die Lösung dieser Aufgabe gelingt bei einem Kommutator der eingangs genannten Art durch die Lehre des Anspruchs 1; vorteilhafte Ausgestaltungen der Erfindung sind jeweils Gegenstand der Unteransprüche.

Durch die zusätzliche erfindungsgemäße Lamellen-Verankerung aufgrund der seitlichen, zur nächstliegenden Lamelle hin abgebogenen Lamellenfortsätze wird in vorteilhafter Weise zur an sich bekannten axialen Längsverankerung eine zusätzliche tangentiale Verankerung und damit ein Schutz gegen eine unerwünschte Schrägstellung bei gleichzeitig besserer Wärmeableitung der Lamelle zu einbettenden Kunststoffträger erreicht, wobei durch die außenseitige Anbringung gegenüber der eingangs bekannten Lösung eine Verdopplung der Zahl von Verankerungsmitteln und deren leichtere tangentiale Abbiegung erreicht wird. Eine möglichst weite tangentiale seitliche Abbiegung ist dadurch möglich, daß die jeweils tangential gegenüberliegenden Lamellenfortsätze zweier benachbarter Lamellen axial gegeneinander versetzt angeordnet und tangential seitlich bis zu einer gegenseitigen Überlappung abgebogen sind.

Einem Aufwölben der Lamelle im Bereich ihrer Bürstengleitfläche aufgrund zu starker Erwärmung, z.B. beim Verschweißen der Kommutatorwicklungsdrähte am Haken der Lamelle oder bei Lasthochlauf, kann in vorteilhafter Weise dadurch entgegengewirkt werden, daß zwischen den unterhalb der Bürstengleitfläche axial verlaufenden Rippen, aus denen die endseitigen Lamellenfortsätze ausgestochen und abgebogen werden, durch zumindest einen vom Kunststofftragkörper hinterspritzbaren Querrippen-Lamellenfortsatz radial unterhalb der Bürstengleitfläche verbunden sind. Eine ähnliche Schutzwirkung gegen ein unerwünschtes Hochbiegen und dabei Ablösen der Bürstengleitfläche von dem Kunststofftragkörper kann dadurch erreicht werden, daß die Längsrippen an ihren Außenseiten mit einem Hinterschnitt im Sinne einer formschlüssigen Verankerung im Kunststofftragkörper versehen sind.

Die Erfindung sowie weitere vorteilhafte Ausgestaltungen der Erfindung gemäß Merkmalen der Unteransprüche werden im Folgenden anhand schematisch dargestellter Ausführungsbeispiele in der Zeichnung näher erläuter; darin zeigen
- FIG 1: eine radiale Draufsicht gemäß Ansicht I in FIG 3 auf die Unterseite des noch zusammenhängenden, in eine Ebene abgerollten Lamellen-Kupferbandes.
- FIG 2: eine stirnseitige Ansicht des auf einen lediglich angedeuteten Kunststofftragkörper aufgelegten und verankerten Lamellen-Kupferbandes.
- FIG 3: das auf einen nur angedeuteten Kunststoffträger aufgebrachte Lamellen-Kupferband gemäß Schnitt bzw. Ansichtverlauf III-III in FIG 1.
- FIG 4: die radiale Draufsicht auf die Unterseite eines abgerollten Kupfer-Lamellenbandes mit gegenüber FIG 1 vereinfachter erfindungsgemäßer Verankerung der Lamellenfortsätze.
- FIG 5: eine Alternative der Verankerung der Lamellenfortsätze zu FIG 1.
- FIG 6: das auf einen nur angedeuteten Kunststofftragkörper aufgebrachte Kupfer-Lamellenband gemäß FIG 5 im Schnitt bzw. Ansichtverlauf VI-VI in FIG 5
- FIG 7: das auf einen nur angedeuteten Kunststofftragkörper aufgebrachte Kunststoff-Lamellenband aus FIG 5 im Schnittverlauf VII-VII.
- FIG 8: die radiale Draufsicht auf die Unterseite eines bekannten Kupfer-Lamellenbandes mit nur in Längsrichtung in Spreizstellung abgebogenen Lamellenfortsätzen.
- FIG 9: die stirnseitige Draufsicht auf einen nur angedeuteten Kunststofftragkörper mit darauf aufliegendem Kupfer-Lamellenband gemäß FIG 8.
- FIG 10: einen nur angedeuteten Kunststofftragkörper mit darauf aufliegendem Kupfer-Lamellenband gemäß Schnittverlauf X-X in FIG 9.

FIG 8 bis 9 zeigen die an sich bekannte Verankerung von Lamellen 2;3 mittels an diese angeformter und in Längsrichtung und Spreizstellung abgebogener axial endseitiger Lamellenfortsätze 24;25 bzw. 26;27 bzw. 34;35 bzw. 36;37. An die einen axialen Enden der Lamellen 2;3 sind einstückig Haken 211;311 angeformt, die nach dem Umbiegen zur Aufnahme und elektrischen Verbindung von Wicklungsdrähten der Kommutatorwicklung dienen. Die Lamellen sind zunächst Bestandteil eines einstückigen, in FIG 8 abgerollten, von radial unten dargestellten Kupferbandes mit der Lamellenteilung T; nach dem Aufbringen des Kupferbandes auf den Kunststoffträger 1 werden die Verbindungen zwischen den Lamellen am Teilungsende ausgeschlitzt und somit die Lamellen gegeneinander isoliert.

Der Kunststoffträger 1 weist eine Rotorwellenbohrung 15 auf, in die eine den Kommutator aufnehmende Rotorwelle eines Kommutatormotors eingesteckt wird. Bei Drehung des Kommutators schleifen in hier nicht näher dargestellter Weise Kohlebürsten auf den Bürstengleitflächen 21;31 der Lamellen 2;3. Zur Sicherstellung einer Berührung der Kohlebürsten mit der gesamten Bürstengleitfläche 21;31 und damit der Verhinderung von Schrägstellungen der Bürstengleitfläche relativ zur Gleitfläche der Kohlebürsten bzw. von axialen Durchwölbungen der Bürstengleitfläche relativ zur ebenen Gleitfläche der Bürsten sind die in den Figuren 1 bis 8 erläuterten erfindungsgemäßen Maßnahmen einer zusätzlichen Verankerung vorgesehen.

Als wesentliche erfindungsgemäße Maßnahme ist zunächst die zusätzliche seitlich tangentiale Abbiegung der axial endseitigen Lamellenfortsätze 24;25 bzw. 26;27 bzw. 34;35 bzw. 36;37 gemäß FIG 4 vorgesehen. Um eine möglichst weite tangential seitliche Abbiegung und damit zusätzliche Verankerung der Lamellenfortsätze zu erzielen, ist gemäß einer Ausgestaltung der Erfindung nach FIG 1 eine axiale Versetzung der aufeinanderzu abgebogenen Lamellenfortsätze zweier benachbarter Lamellen 3;4 derart vorgesehen, daß sich die Lamellenfortsätze der einen Lamelle 2 bis unter den Bereich der benachbarten anderen Lamelle 3 erstrecken und somit sich die aufeinander zugebogenen Lamellenfortsätze 26 bzw. 34 sowie 27 bzw. 35 mit ihren freien Enden einander überlappen. Nach dem Erstarren der die Lamellenfortsätze verankernden Kunststoffmasse des Kunststoffträger 1 werden aus dem zunächst zusammenhängenden Kupfer-Lamellenband Isolationsnuten 5,6,7 am jeweiligen Ende der Lamellenteilung T freigestanzt bzw. ausgeschlitzt, so daß die Lamellen gegeneinander isoliert sind.

FIG 5 bis 7 zeigen eine zusätzliche radiale Verankerung der Lamellen 2 bzw. 3 zur Verhinderung eines Aufwölbens der Bürstengleitflächen 21 bzw.31 in axialer Längsrichtung, z.B. aufgrund starker Wärmebelastung insbesondere der Bürstengleitfläche der Lamellen, bei gleichzeitiger verkeilter Verankerung ihrer Unterseite durch die in den Kunststofftragkörper 1 eingespritzen Lamellenfortsätze. Dazu sind jeweils zwei in tangentialem Abstand unterhalb einer Lamelle verlaufende Rippen 22;23 bzw. 32;33 der Lamellen 2 bzw.3, aus denen die endseitigen Lamellellenfortsätze 24;26 bzw. 34 bzw.36 freigeschält und abgebogen sind, durch jeweils einen Querrippen-Lamellenfortsatz (28;38) verbunden, der derart ausgebildet ist, daß er von dem Kunststofftragkörper 1 hinterspritzbar ist und somit formschlüssig in radialer Richtung im Kunststofftragkörper 1 gesichert ist.

Zur zusätzlichen radialen Lagefixierung der Lamellen 2;3 ist - wie insbesondere aus FIG 6 ersichtlich - nach einer Ausgestaltung vorgesehen, an den axial verlaufenden Querrippen 22;23 radiale Hinterschnitte 321;331 vorzusehen, die in ähnlicher Weise wie die Querrippen-Lamellenfortsätze (28;38) mit Kunststoff des Kunststofftragkörpers 1 ausspritzbar sind.

Bei einer Verankerung der Lamellen 2;3 durch Querrippen-Lamellenfortsätze 28;38 kann in vorteilhafter Weise auf die einen axial endseitigen Lamellenfortsätze verzichtet werden, wenn nach einer Ausgestaltung der Erfindung - wie insbesondere aus FIG 7 ersichtlich - ein Querrippen-Lamellenfortsatz 38 jeweils in Spreizstellung zu einem verbleibenden axial endseitigen Lamellenfortsatz 34 ausgebildet ist und somit eine Verkrallwirkung durch keilförmiges Einschnüren durch die Kunststoffmasche des Kunststofftragkörpers 1 sichergestellt werden kann.

Gemäß FIG 5-7 sind an dem rechten axialen Ende der Lamelle 2;3 tangential beidseitig zu deren Wicklungshaken 211;311 Haken-Lamellenfortsätze 29;39 mit einem zunächst radial verlaufenden und dann einem axial verlaufenden Hakenteil vorgesehen, wobei der axial verlaufende Hakenteil biegeelastisch ausgeführt ist und axial außerhalb des biegeelastischen Teils eine Ausnehmung im Kunststofftragkörper 1 vorgesehen ist, so daß sich bei starker Erwärmung der Lamellen 2;3 diese nicht verformen, sondern der Erwärmung nachgeben können.

Einer unerwünschten Schrägstellung der Lamellen 2;3 aufgrund einer gelockerten Verankerung im Kunststofftragkörper 1 durch unterschiedliche Schwindungsmaße bzw. Wärmeausdehnung des Kupfermaterials der Lamellen und ihrer Lamellenfortsätze einerseits und des Spritzgußmaterials andererseits kann nach einer weiteren Ausgestaltung der Erfindung durch insbesondere stirnseitig offene, axiale Ausnehmung 11 bis 13 in dem Kunststofftragkörper 1 im Bereich ansonsten erhöhter Kunststoffmaterialanhäufung im Bereich zwischen den Lamellenfortsätzen bzw. den diese axial verbindenden Rippen verhindert werden. In vorteilhafter Weise sind zur Kühlung und damit Vermeidung von unerwünschten unterschiedlichen Wärmedehnungen die Ausnehmungen 11 bis 13 bzw. die die Ausnehmung berandenden Teile des Kunststofftragkörpers 1 - wie insbesondere aus FIG 3 ersichtlich - als Lüfterflügel selbst oder als Aufnahe für einsteckbare Befestigungsstutzen 41 für getrennt montierbare Zusatz-Lüfterflügel 4 ausgebildet.

## Patentansprüche

1. Kommutator mit in einem Kunststofftragkörper (1) verankerten Lamellen (2;3), die aus einem Kupferband durch Prägen hergestellt und mit unterhalb ihrer Bürstengleitfläche (21;31) in axialem Abstand und in gegenseitiger Spreizstellung herausgeschälten Lamellenfortsätzen (24-27 bzw.34-37) in den Kunststofftragkörper (1) eingespritzt sind, **dadurch gekennzeichnet**, daß je Lamelle (2) an beiden tangentialen Außenseiten jeweils Lamellenfortsätze (24;25 bzw, 26;27) in gegenseitiger Spreizstellung herausgeschält und die Lamellenfortsätze zusätzlich tangential seitlich in Richtung auf die Lamellenfortsätze der benachbarten Außenseite der folgenden Lamelle abgebogen sind.

2. Kommutator nach Anspruch 1, **dadurch gekennzeichnet,** daß jeweils tangential gegenüberliegende Lamellenfortsätze (26;34) zweier benachbarter Lamellen (2;3) axial gegeneinander versetzt angeordnet und tangential seitlich im Sinne einer gegenseitigen Überlappung abgebogen sind.

3. Kommutator nach Anspruch 1 oder 2, **dadurch gekennzeichnet**, daß die Lamellenfortsätze im Sinne eines minimalen gegenseitigen axialen Abstandes abgebogen sind.

4. Kommutator mit je Lamelle (2 bzw.3) zumindest zwei axialen Rippen, aus denen Lamellenfortsätze abgebogen sind, nach einem der Ansprüche 1-3, **dadurch gekennzeichnet,** daß die Rippen (22;23 bzw, 32;33) durch zumindest einen vom Kunststofftragkörper (1) hinterspritzbare Querrippen-Lamellenfortsatz (28 bzw.38) radial unterhalb der Bürstengleitfläche (21 bzw.31) verbunden sind.

5. Kommutator nach Anspruch 4, **dadurch gekennzeichnet**, daß die Querrippen-Lamellenfortsätze (28 bzw.38) jeweils in Spreizstellung zu einem, vorzugsweise einzigem, weiteren Lamellenfortsatz (24 bzw.34) einer Lamelle (2 bzw.3) abgebogen sind.

6. Kommutator mit axialen Rippen, aus denen endseitige Lamellenfortsätze abgebogen sind, nach einem der Ansprüche 1-5, **dadurch gekennzeichnet,** daß die Rippen (22;23 bzw. 32;33) mit radialen Hinterschnitten (321;331) im Sinne einer formschlüssigen radialen Verankerung in dem Kunststofftragkörper (1) versehen sind.

7. Kommutator mit einem einen Kommutatorwicklungsdraht aufnehmenden Wicklungs-Haken (211;311) an dem einen Ende einer Lamelle (2;3) nach einem der Ansprüche 1-6, **gekennzeichnet durch** einen weiteren seitlich abgebogenen Lamellenfortsatz (24 bzw.34) an dem dem Wicklungs-Haken (211;311) abgewandten Ende einer Lamelle (2;3) und je einen tangential beidseitig des Wicklungs-Hakens (211;311) zunächst axial und dann radial abgebogenen Haken-Lamellenfortsatz (29;39).

8. Kommutator nach Anspruch 7, **gekennzeichnet durch** eine biegeelastische Ausbildung des Haken-Lamellenfortsatzes (29;39) in seinem axial abgebogenen Hakenteil und eine Ausnehmung (14) axial außerhalb des axial abgebogenen Hakenteils.

9. Kommutator nach einem der Ansprüche 1-8, **gekennzeichnet durch** insbesondere stirnseitige offene, axiale Ausnehmungen (11-13) in dem Kunststofftragkörper (1) im Bereich ansonsten erhöhter Kunststoffmaterialanhäufung im Bereich zwischen den Lamellenfortsätzen bzw. den diese axial verbindenden Rippen.

10. Kommutator nach Anspruch 9, **gekennzeichnet durch** Ausbildung der Ausnehmungen (11-13) als Lüfterflügel selbst und/oder als Aufnahme für getrennt montierbare Zusatz-Lüfterflügel (4).

## Claims

1. Commutator with segments (2;3) anchored in a plastic support body (1), which segments are formed from a copper band by stamping and are injected into the plastic support body (1) with segment extensions (24-27 and 34-37) shelled out under their brush sliding surface (21;31) at an axial distance and in a mutual spreading arrangement, characterized in that per segment (2) at both tangential outer sides in each case segment extensions (24;25 and 26;27) are shelled out in a mutual spreading arrangement and the segment extensions are additionally bent tangentially to the side in the direction of the segment extensions of the adjacent outer side of the following segment.

2. Commutator according to claim 1, characterized in that in each case tangentially opposite segment extensions (26;34) of the two adjacent segments (2;3) are arranged offset to one another axially and are bent tangentially to the side in the sense of a mutual overlapping.

3. Commutator according to claim 1 or 2, characterized in that the segment extensions are bent in the sense of a minimal mutual axial distance.

4. Commutator with at least two axial ribs per segment (2 and 3), from which segment extensions are bent, according to one of claims 1-3, characterized in that the ribs (22;23 and 32;33) are connected by means of at least one transverse-rib segment extension (28 and 38), which can be injected behind by the plastic support body (1), radially under the brush sliding surface (21 and 31).

5. Commutator according to claim 4, characterized in that the transverse-rib segment extensions (28 and 38) are in each case bent in a spreading arrangement into a preferably single, further segment extension (24 and 34) of a segment (2 and 3).

6. Commutator with axial ribs, from which terminal segment extensions are bent, according to one of claims 1-5, characterized in that the ribs (22;23 and 32;33) are provided with radial undercuts (321;331) in the sense of a form-fitting radial anchoring in the plastic support body (1).

7. Commutator with a winding hook (211;311), incorporating a commutator winding wire, at the one end of a segment (2;3) according to one of claims 1-6, characterized by a further laterally bent segment extension (24 and 34) at the end of a segment (2;3) away from the winding hook (211;311) and in each case a hook segment extension (29;39) bent initially axially and then radially, tangentially on both sides of the winding hook (211;311).

8. Commutator according to claim 7, characterized by a flexible construction of the hook segment extension (29;39) in its axially bent hook part and a recess (14) axially outside the axially bent hook part.

9. Commutator according to one of claims 1-8, characterized by axial recesses (11-13), in particular open at the front, in the plastic support body (1) in the region of otherwise increased plastic-material accumulation in the region between the segment extensions and the ribs connecting them axially.

10. Commutator according to claim 9, characterized by the construction of the recesses (11-13) as fan blades themselves and/or for the receiving of separately mountable additional fan blades (4).

## Revendications

1. Collecteur comportant des lamelles (2;3), qui sont ancrées dans un corps de support en matière plastique (1), qui sont réalisées par matriçage à partir d'une bande de cuivre et qui sont moulées par injection dans le corps de support en matière plastique (1), par des prolongements (24-27 ou 34-37), qui sont dégagés par décolletage à une certaine distance axiale au-dessous de leur surface (21;31) de glissement des balais et dans des positions écartées en des sens opposés, caractérisé par le fait que pour chaque lamelle, des appendices saillants respectifs (24;25 ou 26;27) sont dégagés par décolletage sur les deux faces extérieures tangentielles, dans des positions écartées en des sens opposés, et les prolongements des lamelles sont en outre repliés tangentiellement et latéralement en direction des prolongements de la face extérieure voisine de la lamelle suivante.

2. Collecteur suivant la revendication 1, caractérisé par le fait que des prolongements respectifs (26;34), situés tangentiellement en vis-à-vis, de deux lamelles voisines (2;3) sont décalés axialement l'un par rapport à l'autre et sont repliés tangentiellement et latéralement de manière à se chevaucher réciproquement.

3. Collecteur suivant la revendication 1 ou 2, caractérisé par le fait que les prolongements des lamelles sont repliées dans le sens de l'obtention d'une distance axiale réciproque minimale.

4. Collecteur comportant, pour chaque lamelle (2 ou 3), au moins deux nervures axiales, à partir desquelles des prolongements des lamelles sont repliés, selon l'une des revendications 1-3, caractérisé par le fait que les nervures (22;23 ou 32;33) sont raccordées radialement au-dessous de la surface (21 ou 31) de glissement des balais, par au moins un prolongement de lamelles (28 ou 38) à nervure transversale, qui peut être moulé par injection en arrière du corps de support en matière plastique (1).

5. Collecteur suivant la revendication 4, caractérisé par le fait que les prolongements (28 ou 38) de lamelles à nervures transversales sont repliées respectivement dans une position d'écartement, en direction d'un autre prolongement (24 ou 34), de préférence unique, d'une lamelle (2 ou 3).

6. Collecteur comportant des nervures axiales, à partir desquelles sont repliés des prolongements terminaux de lamelles, suivant l'une des revendications 1-5, caractérisé par le fait que les nervures (22;23 ou 32;33) sont pourvues de parties radiales en dépouille (321; 331) dans le sens de l'obtention d'un ancrage radial, selon une liaison par formes complémentaires, dans le corps de support en matière plastique (1).

7. Collecteur comportant un crochet de bobinage (211;311) qui loge un fil de bobinage du collecteur et qui est situé sur une extrémité d'une lamelle (2;3), suivant l'une des revendications 1-6, caractérisé par un autre prolongement de lamelle (24 ou 34), replié latéralement et situé sur l'extrémité, tournée à l'opposé du crochet de bobinage (211; 311), d'une lamelle (2;3) et par respectivement un prolongement (29;39) de lamelle à crochet, repliée tangentiellement des deux côtés du crochet de bobinage (211, 311), et ce tout d'abord axialement, puis radialement.

8. Collecteur suivant la revendication 7, caractérisé par une réalisation flexible du prolongement (29;39) de la lamelle à crochet au niveau de sa partie formant crochet repliée axialement, et par un évidement (14) ménagé axialement à l'extérieur de la partie formant crochet repliée axialement.

9. Collecteur suivant l'une des revendications 1-8, caractérisé par des évidements axiaux ouverts (11-13), notamment frontaux, ménagés dans le corps de support en matière plastique (1) au niveau d'une accumulation de matière plastique par ailleurs surélevée, dans la zone située entre les prolongements des lamelles ou les nervures reliant axialement ces prolongements.

10. Collecteur suivant la revendication 9, caractérisé par la réalisation des évidements (11-13) sous la forme de pales de ventilateur elles-mêmes, et/ou sous la forme d'un logement pour des pales de ventilateur supplémentaires (4) pouvant être montées séparément.
